# EUROPÄISCHE PATENTSCHRIFT

(11) **EP 2 112 118 B1**
(45) Veröffentlichungstag und Bekanntmachung des Hinweises auf die Patenterteilung: **20.04.2011**
(21) Anmeldenummer: 09005520.3
(22) Anmeldetag: 20.04.2009
(51) Int. Cl.: B66C 1/18, B66C 15/00

(54) **Kunststoffgewebegurt**
Plastic fabric belt
Ceinture de tissu en matière plastique

(30) Priorität: 21.04.2008 DE 102008019911
(43) Veröffentlichungstag der Anmeldung: 28.10.2009
(73) Patentinhaber: CARL STAHL GMBH, 73079 Süssen (DE)
(72) Erfinder: Emberger, Gerhard, 73079 Süssen (DE)
(74) Vertreter: Bartels & Partner

(56) Entgegenhaltungen:
- EP-A- 1 634 844
- DE-U1- 9 003 430
- US-A- 3 463 534
- US-A- 3 466 080

## Beschreibung

Die Erfindung betrifft einen Kunststoffgewebegurt, wie Zurrgurt für Gurtratschen, Hebeband, Rundschlinge oder dergleichen, mit einem flachen, längserstreckten Gurtkörper und einem die in diesem herrschende Zugspannung kenntlich machenden Spannungsanzeiger, der dadurch gebildet ist, dass der Gurtkörper und ein Hilfsgurt unter Bildung eines Gurtbogens derart miteinander verbunden sind, dass dieser bei einer einer Sollspannung entsprechenden Belastung gerade gestreckt wird.

Durch ein Kunststoff-Flachgewebe gebildete Gurte werden in zunehmendem Maße als Spannmittel, Hebemittel, Anschlagmittel od. dgl. für mannigfache Anwendungsfälle beim Heben, Transportieren oder Bewegen von Gütern oder Lasten eingesetzt. Ein Vorteil derartiger Gurte aus synthetischen Fasern gegenüber Ketten oder Seilen ist ihr geringes Gewicht, ihre hohe Flexibilität, die sich insbesondere beim Verzurren von Gütern auf Transportpritschen od. dgl. günstig auswirkt, sowie die verhältnismäßig gute Drehungsfreiheit. Solche Kunststoffgewebegurte sind aus technischen Garnen hergestellt, die aus Polyamid, Polyester oder Polypropylen bestehen.

Unter vielen Einsatzbedingungen wäre es vorteilhaft oder wünschenswert, wenn das betreffende Personal, das einen Gewebegurt als Hebemittel, Spannmittel od. dgl. benutzt, auch eine sichtbare Anzeige der im Gurt herrschenden Zugspannung zur Verfügung stehen hätte. Durch das US-Patent 3 466 080 und der US 3463534 ist ein Gurtsystem mit einem Gurtkörper und einem darauf befestigten Gurtbogen bekannt, die aus demselben Gurtmaterial bestehen und insoweit über dieselbe Bruchdehnung verfügen. Teilweise sind die Gurtenden des Gurtkörpers übereinandergelegt, wobei ein Gurtende dann den Gurtbogen ausbildet und das andere Gurtende läuft unter dem Gurtbogen hindurch, um dann auf der gegenüberliegenden Seite anliegend mit dem zugeordneten benachbarten Ende verbunden zu werden. Kommt es zu einer maximalen Überlast im Gurtkörper reißt dieser auf, was dem Bediener oder Betrachter durch den gestreckten Gurtbogen dann signalisiert wird; eine permanent wirkende Spannungsanzeige, die dem Bediener Rückschlüsse über den herrschenden Verzurrungsgrad des festzulegenden Gutes gibt, ist hierdurch nicht aufgezeigt.

Der Erfindung liegt die Aufgabe zugrunde, einen Kunststoffgewebegurt mit einem zugehörigen Spannungsanzeiger zur Verfügung zu stellen, der sich sowohl durch eine besonders einfache Gestaltung als auch dadurch auszeichnet, dass er dem Bediener unter unterschiedlichen Einsatzbedingungen permanent und insbesondere reversibel eine besonders augenfällige Anzeige zur Verfügung stellt, die nicht auf einer Zerstörung von Teilen des Gurtsystems beruht.

Erfindungsgemäß ist diese Aufgabe durch einen Kunststoffgewebegurt gelöst, der die Merkmale des Patentanspruches 1 in seiner Gesamtheit aufweist.

Die erfindungsgemäße Lösung ist dadurch charakterisiert, dass der Hilfsgurt durch zumindest ein Dehnelement gebildet ist, das den Gurtkörper zur Bildung des Gurtbogens verkürzt. Die den Spannungsaufbau visuell signalisierende Verkleinerung des Gurtbogens resultiert daher nicht durch das Längen des Gurtkörpers, sondern durch eine Längenzunahme des Dehnelementes. Mit anderen Worten gesagt, ermöglicht es die Erfindung, Spannungszustände anzuzeigen, die unterhalb des Lastbereiches liegen, bei denen der Gurtkörper selbst eine merkliche Dehnung erfährt, was auch dann gilt, wenn ein Spannungszustand erreicht ist, bei dem der Sicherheitsbereich des Systems bereits tangiert oder überschritten ist.

Die erfindungsgemäße Lösung erlaubt eine fortlaufende Spannungsanzeige während der gesamten Lebensdauer des Gewebegurtes, wobei sich das Dehnelement der jeweiligen Lastsituation von seiner Längenausdehnung her anpassen kann und bei Wegnahme der im Gewebegurt eingeleiteten Last kehrt wiederum der Gurtbogen in seinen verkürzten bogenförmigen Ausgangszustand zurück.

Bei der Erfindung kann, während die Bruchdehnung für den Gurtkörper etwa maximal bei 7% liegt, sie für den das Dehnelement bildenden Hilfsgurt 35% und mehr betragen. Bei Belastungszunahme über die Sollspannung übernimmt der Gurtkörper mit seiner geringen Dehnung die Belastung, d. h. der Hilfsgurt wird auch bei Erreichen der zulässigen höheren Betriebskraft nicht überlastet oder zerstört, so dass die Funktion erhalten bleibt.

Wenn bei Erreichen der maximalen Sollspannung, wenn der Gurtbogen geradegezogen ist, die Zugkraft im Gurtkörper durch diesen übernommen ist, sind keine zusätzlichen Verbindungen im Kraftfluß gegeben.

Die Erfindung zeichnet sich durch eine besonders einfache Bauweise auch dadurch aus, dass zur Bildung des Spannungsanzeigers lediglich ein zusätzliches Bauteil vorhanden ist, das ebenso wie der Gurtkörper ein textiles Bauteil ist, das mit dem Gurtkörper unmittelbar verbunden ist.

Vorzugsweise handelt es sich bei dem Hilfsgurt wie bei dem Gurtkörper ebenfalls um ein Kunststoff Bandgewebe, wobei dessen Dehnungseigenschaften hinsichtlich Dicke und/oder Art des Gewebes so gewählt sind, dass der Hilfsgurt bei Erreichen der Sollspannung so weit gedehnt ist, dass der Gurtbogen geradegestreckt ist.

Bei vorteilhaften Ausführungsbeispielen weist der Hilfsgurt von beiden Enden ausgehend einen Nahtbereich, in dem er mit dem Gurtkörper vernäht ist, und einen dazwischen befindlichen Dehnungsbereich auf, wobei die Länge jedes der Nahtbereiche zumindest einem Großteil der Länge des Dehnungsbereichs entspricht, beispielsweise annähernd die gleiche Länge als dieser besitzt. Die dementsprechend großflächige Aneinanderlage von Hilfsgurt und Gurtkörper gewährleistet nicht nur eine sichere Verankerung durch Vernähen, sondern vermeidet auch die Gefahr eines seitlichen Zusammenziehens (Einrollen), während Phasen, in denen der Hilfsgurt gedehnt wird und der aus dem formstabileren Gurtkörper gebildete Gurtbogen noch nicht geradegestreckt ist.

Vorzugsweise ist das an den Dehnungsbereich angrenzende Ende jedes Nahtbereiches des Hilfsgurtes durch Quernähte mit dem Gurtkörper verbunden.

Bei der im wesentlichen großflächigen Aneinanderlage der Nahtbereiche und des Gurtkörpers sind in den Nahtbereichen vorzugsweise eine Mehrzahl von über die Breite des Hilfsgurtes verteilte in Gurtrichtung und/oder schräg zur Gurtrichtung von den Quernähten zu den freien Enden des Nahtbereiches hin verlaufende Nähte zur Verbindung von Hilfsgurt und Gurtkörper vorgesehen, so dass ein Muster von Nähten innerhalb der Flächen der Nahtbereiche vorhanden ist.

Um stabile Dehnungsverhältnisse im Gebrauch sicherzustellen, ist bei vorteilhaften Ausführungsbeispielen das den Hilfsgurt bildende Kunststoff-Bandgewebe ein vorgerecktes Gewebe. Die resultierende Dehnungskennlinie ist dadurch in gewünschter Weise beeinflußbar.

Wenn Gurtkörper und Hilfsgurt verschiedenfarbig sind, sind für den Benutzer Hilfsgurt und Gurtkörper visuell besonders leicht und sicher unterscheidbar, so dass auch unter eingeschränkten Beleuchtungsverhältnissen sicher erkennbar ist, ob ein Gurtbogen gewölbt oder geradegezogen ist.

Nachstehend ist die Erfindung anhand der Zeichnung im einzelnen erläutert.

Es zeigen:
- Fig.1: eine abgebrochen gezeichnete perspektivische Schrägansicht lediglich eines Längenabschnittes eines Ausführungsbeispiels des erfindungsgemäßen Kunststoffgewebegurtes in Form eines Zurrgurtes, wobei dieser in dem Zustand ohne im Gurt herr- schende Zugspannung dargestellt ist, und
- Fig.2: eine der Fig.1 entsprechende Ansicht, wobei der Gurt im Zu- stand herrschender Zugspannung dargestellt ist.

Nachstehend ist die Erfindung anhand eines Beispiels erläutert, bei dem der Kunststoffgewebegurt als Zurrgurt vorgesehen ist, wie er zur Sicherung beispielsweise von Transportgut bei Transportfahrzeugen, beispielsweise auf Ladepritschen, benutzbar ist. Bei einem derartigen Einsatz kann eine Verzurrung des Ladegutes in der Weise erfolgen, dass der Gurt über Außenseiten des Ladegutes geführt und an Fixpunkten endseitig festgelegt ist, wobei der Gurt mittels einer am Gurtkörper angreifenden Gurtratsche bekannter Art, vgl. beispielsweise DE 10 2005 031 735 B3, manuell spannbar ist. Bei der Benutzung als Zurrgurt sind der Aufbau und das Aufrechterhalten einer entsprechenden Zugspannung funktionswesentlich. Bei Benutzung als Zurrgurt muß dem Benutzer daher angezeigt werden, ob eine entsprechende Sollspannung in dem in den Figuren mit 1 bezeichneten Gurtkörper herrscht. Zu diesem Zweck sieht die Erfindung ein Dehnelement in Form eines Hilfsgurtes 3 vor. Dieser ist, wie dies auch bei dem Gurtkörper 1 der Fall ist, ein textiles Bauteil in Form eines flachen Kunststoff Bandgewebes aus technischen Garnen, insbesondere hochfesten Multifilamenten aus Polyamid, Polyester oder Polypropylen.

Der Hilfsgurt 3 weist drei Längenabschnitte auf, nämlich von seinen äußeren Enden 5 und 7 ausgehend, einen Nahtbereich 9 bzw. 11 und einen zwischen den Nahtbereichen 9 und 11 befindlichen, das Dehnelement bildenden Dehnungsbereich 13. An den Enden 5 und 7 sind die Nahtbereiche 9 bzw. 11 über Quernähte 15 mit dem Gurtkörper 1 vernäht, an dem die Nahtbereiche 9,11 vollflächig anliegen. An den an den Dehnungsbereich 13 angrenzenden Enden der Nahtbereiche 9,11 sind diese ebenfalls über eine Quernaht 17 mit dem Gurtkörper 1 vernäht. Innerhalb des Flächenbereiches der Nahtbereiche 9 und 11 befinden sich zur Gurtlängsrichtung längs- sowie schrägverlaufende Längsnähte 19, die ein über die Fläche verteiltes Nahtmuster bilden.

Wie ersichtlich, sind beim gezeigten Beispiel die Längen der Nahtteile 9,11 und des Dehnungsbereiches 13 im wesentlichen gleich groß und etwas größer als die Breite des Gurtkörpers 1 und des gleich breiten Hilfsgurtes 3. Bei dem in Fig.1 gezeigten Zustand fehlender Zugspannung im Gurtkörper 1 bildet der Hilfsgurt 3 eine Verkürzung des schlaffen Gurtkörpers 1, so dass ein Gurtbogen 21 gebildet ist. Eine sich im Gurtkörper 1 aufbauende Zugspannung führt zu einer Dehnung des Hilfsgurtes 3, dessen Dehnungseigenschaften so gewählt sind, dass sich der Dehnungsbereich 13 bei Erreichen einer gewünschten Sollspannung so weit gedehnt hat, dass der Gurtbogen 21 geradegestreckt ist, also der Zustand von Fig.2 erreicht ist, wo kein Gurtbogen 21 vorhanden ist.

Bei geradegezogenem Gurtbogen 21 übernimmt der Gurtkörper 1 die Gurtkraft, so dass keine weitere Dehnung des Hilfsgurtes 3 stattfindet. Die Länge des Dehnungsbereichs 13 und die Anbringung des Hilfsgurtes 3 am Gurtkörper 1, d.h. die Größe der vom Hilfsgurt 3 bewirkten Gurtverkürzung, sind so gewählt, dass bei gerade gestrecktem Gurtbogen 21 keine Überdehnung des Hilfsgurtes 3 gegeben ist. Bei Nachlassen der Zugspannung im Gurtkörper 1 kann sich der Hilfsgurt 3 daher im Dehnungsbereich 13 wieder zusammenziehen, so dass, je nach Stärke eines Absinkens der Zugspannung im Gurtkörper 1, sich wieder ein Gurtbogen 21, dessen Bogenlänge sich bei zunehmendem Unterschreiten der Sollspannung vergrößert, ausbilden kann. Der Benutzer kann daher nicht nur das Erreichen der Sollspannung visuell erkennen (Zustand von Fig.2) als auch bei einem Nachlassen der Spannung im Gurtkörper 1 das Ausmaß des Spannungsabbaues an der Ausbildung des Gurtbogens 21 erkennen.

Der Spediteur, der im Zuge eines Gütertransportes routinemäßig Ladungskontrollen vornimmt, kann daher visuell einfach und sicher ein Nachlassen der Spannung einer Ladegutverzurrung erkennen und gegebenenfalls durch Betätigen der Gurtratschen ein Nachspannen durchführen, um die Sollspannung, erkenntlich am Verschwinden des Gurtbogens 21, wieder herzustellen. Wie bereits bemerkt, kann die Färbung von Gurtkörper 1 und Hilfsgurt 3 unterschiedlich sein, so dass auch unter eingeschränkten Sicht- und Lichtverhältnissen die relativen Positionen von Hilfsgurt 3 und Gurtkörper 1 leicht beobachtbar sind. Wie ebenfalls bereits bemerkt, kann der Hilfsgurt 3 vor dem Vernähen mit dem Grundkörper 1 vorgereckt sein, wodurch ein stabiles Dehnungsverhalten bei der Benutzung erreichbar ist. Bei langgestreckten Zurrgurten, die über voneinander entfernte Oberflächenbereiche eines Ladegutes geführt sind, kann es von Vorteil sein, wenn mehr als ein Spannungsanzeiger innerhalb des Verlaufs eines Zurrgurtes vorhanden ist, so dass beispielsweise von beiden Seiten einer Ladepritsche her der Spannungszustand eines über das Ladegut geführten Zurrgurtes erkennbar ist.

Es versteht sich, dass der Spannungsanzeiger nicht nur dazu benutzt werden kann, um das Erreichen oder Unterschreiten einer Sollspannung zu signalisieren, sondern auch als Sicherheitseinrichtung vorgesehen sein kann, die bei einem Einsatz des Kunststoffgewebegurtes als Hebemittel das Erreichen einer sicheren Höchstlast signalisiert, die nicht überschritten werden soll.

Beim gezeigten Beispiel ist der Hilfsgurt 3 einteilig, d. h. der Dehnungsbereich 13 wird durch ein mittleres Gurtstück des Hilfsgurtes 3 selbst gebildet. Der Dehnungsbereich 13 könnte auch durch ein gesondertes, innerhalb der Gesamtlänge des Hilfsgurtes 3 eingesetztes Gurt- oder Strangteil gebildet sein.

## Patentansprüche

1. Kunststoffgewebegurt, wie Zurrgurt für Gurtratschen, Hebeband, Rundschlinge oder dergleichen, mit einem flachen, längserstreckten Gurtkörper (1) und einem die in diesem herrschende Zugspannung kenntlich machenden Spannungsanzeiger (3), der dadurch gebildet ist, dass der Gurtkörper (1) und ein Hilfsgurt (3) unter Bildung eines Gurtbogens (21) derart miteinander verbunden sind, dass dieser bei einer entsprechenden Belastung gerade gestreckt wird und dass der Hilfsgurt durch zumindest ein Dehnelement (3) gebildet ist, das den Gurtkörper (1) unter Bildung des Gurtbogens (21) verkürzt.

2. Kunststoffgewebegurt nach Anspruch 1, **dadurch gekennzeichnet, dass** für eine fortlaufende Spannungsanzeige während der gesamten Lebensdauer des Gewebegurtes, sich das Dehnelement (3) der jeweiligen Lastsituation von seiner Längsausdehnung her anpasst und bei Wegnahme der in den Gewebegurt eingeleiteten Last, der Gurtbogen (21) in seinen verkürzten bogenförmigen Ausgangszustand zurückkehrt.

3. Kunststoffgewebegurt nach Anspruch 1 oder 2, **dadurch gekennzeichnet, dass** der Gurtbogen (21) vor Erreichen der zulässigen Belastung, die einer vorgebbaren Sollspannung entspricht, gerade gestreckt ist.

4. Kunststoffgewebegurt nach einem der Ansprüche 1 bis 3, **dadurch gekennzeichnet, dass** das Dehnelement (3) auch nach einer Vielzahl von Zugspannungswechseln im Gewebegurt versagensfrei mittels des Wölbungsgrades des Gurtbogens (21) einem Betrachter einen Rückschluss auf den Spannungszustand im Gewebegurt erlaubt.

5. Kunststoffgewebegurt nach einem der Ansprüche 1 bis 4, **dadurch gekennzeichnet, dass** der Hilfsgurt (3) eine wesentlich größere Dehnung aufweist, als der Gurtkörper (1).

6. Kunststoffgewebegurt nach Anspruch 5, **dadurch gekennzeichnet, dass** der Hilfsgurt (3) eine Bruchdehnung von etwa 35 bis 40 % aufweist und der Gurtkörper (1) von etwa 7%.

7. Kunststoffgewebegurt nach einem der Ansprüche 1 oder 6, **dadurch gekennzeichnet, dass** der Hilfsgurt (3) von beiden Enden (5 und 7) ausgehend einen Nahtbereich (9 bzw. 11), in dem er mit dem Gurtkörper (1) vernäht ist, und einen dazwischen befindlichen Dehnungsbereich (13) aufweist, und dass die Länge jedes der Nahtbereiche (9,11) zumindest einem Großteil der Länge des Dehnungsbereiches (13) entspricht, beispielsweise annähernd die gleiche Länge als dieser besitzt.

8. Kunststoffgewebegurt nach Anspruch 7, **dadurch gekennzeichnet, dass** das an den Dehnungsbereich (13) angrenzende Ende der Nahtbereiche (9,11) des Hilfsgurtes (3) durch Quernähte (17) mit dem Gurtkörper (1) verbunden ist.

9. Kunststoffgewebegurt nach Anspruch 8, **dadurch gekennzeichnet, dass** in den Nahtbereichen (9,11) eine Mehrzahl von über die Breite des Hilfsgurtes (3) verteilte, in Gurtrichtung und/oder schräg zur Gurtrichtung von den Quernähten (17) zu den freien Enden (5,7) des Nahtbereiches (9 bzw. 11) hin verlaufende Nähte (19) zur Verbindung von Hilfsgurt (3) und Gurtkörper (1) vorgesehen sind.

10. Kunststoffgewebegurt nach einem der Ansprüche 1 bis 9, **dadurch gekennzeichnet, dass** der Hilfsgurt (3) durch ein Kunststoff Bandgewebe gebildet ist.

11. Kunststoffgewebegurt nach einem der Ansprüche 2 bis 10, **dadurch gekennzeichnet, dass** das den Hilfsgurt (3) bildende Kunststoff-Bandgewebe vorgereckt ist.

12. Kunststoffgewebegurt nach einem der Ansprüche 2 bis 10, **dadurch gekennzeichnet, dass** der Hilfsgurt (3) aus Polyethylen besteht und der Gurtkörper (1) aus Polyester.

13. Kunststoffgewebegurt nach einem der Ansprüche 1 bis 12, **dadurch gekennzeichnet, dass** der Gurtkörper (1) und der Hilfsgurt (3) verschiedenfarbig sind, für eine verbesserte Erkennbarkeit des eingeleiteten Spannungszustandes in den Gewebegurt seitens eines Betrachters.

## Claims

1. A plastic fabric belt, such as a lashing belt for belt ratchets, a lifting strap, a round sling or the like, comprising a flat, longitudinally extending belt body (1) and a tension indicator (3) displaying the tensile stress prevailing in the latter, which is formed by the belt body (1) and an auxiliary belt (3) being connected to one another such as to form a belt curvature (21) such that the latter is stretched straight with a corresponding load, and that the auxiliary belt is formed by at least one extension element (3) that shortens the belt body (1) by forming the belt curvature (21).

2. The plastic fabric belt according to Claim 1, **characterised in that** for continuous tension indication during the whole life of the fabric belt the extension element (3) adapts to the respective load situation by means of its length extension, and when the load introduced into the fabric belt is taken away the belt curvature (21) returns to its shortened, curved initial state.

3. The plastic fabric belt according to Claim 1 or 2, **characterised in that** before reaching the admissible load which corresponds to a prespecifiable desired tension, the belt curvature (21) is stretched straight.

4. The plastic fabric belt according to any of Claims 1 to 3, **characterised in that** even after a plurality of tensile stress changes in the fabric belt the extension element (3) makes it possible for an observer to draw a conclusion without fail with regard to the tension state in the fabric belt by means of the degree of curvature of the belt curvature (21).

5. The plastic fabric belt according to any of Claims 1 to 4, **characterised in that** the auxiliary belt (3) has a substantially greater extension than the belt body (1).

6. The plastic fabric belt according to Claim 5, **characterised in that** the auxiliary belt (3) has an elongation at rupture of approximately 35 to 40%, and the belt body (1) of approximately 7%.

7. The plastic fabric belt according to either of Claims 1 or 6, **characterised in that** the auxiliary belt (3) has a seam region (9 or 11) passing from both ends (5 and 7) in which it is sewn to the belt body (1), and an extension region (13) located between the latter, and that the length of each of the seam regions (9, 11) corresponds to at least a large part of the length of the extension region (13), for example having approximately the same length as the latter.

8. The plastic fabric belt according to Claim 7, **characterised in that** the end of the seam regions (9, 11) of the auxiliary belt (3) adjacent to the extension region (13) is connected to the belt body (1) by cross seams (17).

9. The plastic fabric belt according to Claim 8, **characterised in that** in the seam regions (9, 11) a plurality of seams (19) distributed over the width of the auxiliary belt (3), extending in the direction of the belt and/or obliquely to the direction of the belt from the cross seams (17) to the free ends (5, 7) of the seam region (9 or 11) are provided to connect the auxiliary belt (3) and the belt body (1).

10. The plastic fabric belt according to any of Claims 1 to 9, **characterised in that** the auxiliary belt (3) is formed by a plastic strip fabric.

11. The plastic fabric belt according to any of Claims 2 to 10, **characterised in that** the plastic strip fabric forming the auxiliary belt (3) is prestretched.

12. The plastic fabric belt according to any of Claims 2 to 10, **characterised in that** the auxiliary belt (3) is made of polyethylene and the belt body (1) of polyester.

13. The plastic fabric belt according to any of Claims 1 to 12, **characterised in that** the belt body (1) and the auxiliary belt (3) are of different colours for improved recognisability of the tension state introduced into the fabric belt for an observer.

## Revendications

1. Sangle de tissu en matière plastique, comme sangle d'amarrage pour cliquets de sangle, courroie élévatrice, élingue circulaire ou analogues, comprenant un corps (1) de sangle plat et s'étendant en longueur et un indicateur (3) de tension permettant de connaître la contrainte de traction qui y règne et qui est formé par le fait que le corps (1) de la sangle et une sangle (3) auxiliaire sont reliés l'un à l'autre en formant un arc (21) de sangle, de manière à ce que celui-ci soit étiré en devenant droit sous une charge adéquate et en ce que la sangle auxiliaire est formée par au moins un élément (3) d'allongement qui raccourcit le corps (1) de la sangle en formant l'arc (21) de la sangle.

2. Sangle de tissu en matière plastique suivant la revendication 1, **caractérisée en ce que**, pour une indication continue de la tension pendant toute la durée de vie de la sangle de tissu, l'élément (3) d'allongement s'adapte à la situation de charge à partir de son allongement en longueur, et, lorsque la charge cesse d'être appliquée à la sangle de tissu, l'arc (21) de la sangle revient dans sa position de départ raccourcie en forme d'arc.

3. Sangle de tissu en matière plastique suivant la revendication 1 ou 2, **caractérisée en ce que** l'arc (21) de la sangle devient droit en s'étendant avant d'atteindre la charge admissible, qui correspond à une tension de consigne pouvant être prescrite.

4. Sangle de tissu en matière plastique suivant l'une des revendications 1 à 3, **caractérisée en ce que** l'élément (3) d'allongement permet aussi, après une pluralité d'alternances d'efforts de traction dans la sangle de tissu, sans défaillance, au moyen du degré de courbure de l'arc (21) de la sangle, à un observateur de tirer une conclusion sur l'état de tension dans la sangle de tissu.

5. Sangle de tissu en matière plastique suivant l'une des revendications 1 à 4, **caractérisée en ce que** la sangle (3) auxiliaire a un allongement sensiblement plus grand que celui du corps (1) de la sangle.

6. Sangle de tissu en matière plastique suivant la revendication 5, **caractérisée en ce que** la sangle (3) auxiliaire a un allongement à la rupture d'environ 35 à 40% et le corps (1) de la sangle d'environ 7%.

7. Sangle de tissu en matière plastique suivant l'une des revendications 1 ou 6, **caractérisée en ce que** la sangle (3) auxiliaire a, en partant des deux extrémités (5 et 7), une zone (9) de couture, dans laquelle elle est cousue au corps (2) de la sangle et une zone (13) d'allongement se trouvant entre elles et **en ce que** la longueur de chaque zone (9, 11) de couture représente au moins une grande partie de la longueur de la zone (13) d'allongement, en ayant par exemple à peu près la même longueur que celle-ci.

8. Sangle de tissu en matière plastique suivant la revendication 7, **caractérisée en ce que** les extrémités, voisines de la zone (13) d'allongement, des zones (9, 11) de couture de la sangle (3) auxiliaire sont reliées au corps (1) de la sangle par des coutures (17) transversales.

9. Sangle de tissu en matière plastique suivant la revendication 8, **caractérisée en ce qu'**il est prévu, pour relier la sangle (3) auxiliaire et le corps (1) de la sangle dans les zones (9, 11) de couture, une multiplicité de coutures (19) réparties sur la largeur de la sangle (3) auxiliaire et s'étendant, dans la direction de la sangle et/ou d'une manière inclinée par rapport à la direction de la sangle, des coutures (17) transversales aux extrémités (5, 7) libres des zones (9 et 11) de couture.

10. Sangle de tissu en matière plastique suivant l'une des revendications 1 à 9, **caractérisée en ce que** la sangle (3) auxiliaire est formée par un tissu en ruban en matière plastique.

11. Sangle de tissu en matière plastique suivant l'une des revendications 2 à 10, **caractérisée en ce que** le tissu en ruban en matière plastique formant la sangle (3) auxiliaire est étiré au préalable.

12. Sangle de tissu en matière plastique suivant l'une des revendications 2 à 10, **caractérisée en ce que** la sangle (3) auxiliaire est en polyéthylène et le corps (1) de la sangle est en polyester.

13. Sangle de tissu en matière plastique suivant l'une des revendications 1 à 12, **caractérisée en ce que** le corps (1) de la sangle et la sangle (3) auxiliaire sont de couleurs différentes afin qu'un observateur puisse mieux reconnaître l'état de tension appliquée à la sangle de tissu.
